# FASCICULE DE BREVET EUROPEEN

(11) **EP 0 898 113 B1**
(45) Date de publication et mention de la délivrance du brevet: **08.01.2003**
(21) Numéro de dépôt: 98120777.2
(22) Date de dépôt: 13.11.1997
(51) Int. Cl.: F21S 8/10, F21V 25/00, F21V 11/16

(54) **Projecteur à lampe à décharge**
Scheinwerfer mit Gasentladungslampe
Headlamp with gas discharge lamp

(30) Priorité: 13.11.1996 FR 9613799
(43) Date de publication de la demande: 24.02.1999
(62) Demande divisionnaire de: 97402709.6
(73) Titulaire: VALEO VISION, 93000 Bobigny (FR)
(72) Inventeur: Raillard, Vincent, 49100 ANGERS (FR); Reiss, Benoît, 75018 Paris (FR)
(74) Mandataire: Le Forestier, Eric

(56) Documents cités:
- WO-A-91/15711
- DE-A- 4 139 905
- DE-A- 19 611 308
- DE-A- 19 737 640
- GB-A- 2 249 165
- GB-A- 2 276 714
- US-A- 5 195 815

## Description

La présente invention est relative aux projecteurs de véhicules automobiles, et plus particulièrement aux projecteurs du type à lampe à décharge.

Les projecteurs de véhicules automobiles à lampe à décharge sont alimentés par des courants alternatifs, de préférence de forme carrée, ce qui permet d'augmenter de façon notable la durée de vie des lampes.

Toutefois, du fait de la richesse des harmoniques présents dans un signal d'alimentation carrée, ces projecteurs émettent des signaux électromagnétiques parasites, nuisibles à l'environnement électronique du véhicule. De tels signaux parasites sont par exemple susceptibles de perturber l'électronique de contrôle du moteur, le système anti-blocage des freins, les auto-radios, etc.

Pour résoudre ce problème, il est déjà connu de réaliser un blindage des fils d'alimentation.

Toutefois, cette solution ne permet pas de réduire l'émission propre aux éléments à l'intérieur du projecteur, et notamment les émissions de la lampe, via. son culot.

Il a également été proposé d'enfermer la lampe du projecteur dans une cage de FARADAY constituée du réflecteur du projecteur et de la glace avant de celui-ci, ladite glace étant armée d'un grillage réalisé par des fils métalliques de faible diamètre.

Cependant, avec cette solution, la transmission optique de la glace armée est atténuée de façon importante, puisqu'elle n'est plus que de l'ordre de 60 à 70 %. Cette chute de transmission fait perdre à la lampe à décharge une partie de son intérêt principal, qui est de procurer un flux lumineux élevé.

En outre, la lumière est diffractée sur chacune des mailles du grillage, ce qui créé des éblouissements incompatibles avec les prescriptions réglementaires.

Un but de l'invention est donc de proposer un projecteur de véhicule automobile dont les sources de bruits parasites sont réduites, sans que les performances optiques du projecteur ne se trouvent atténuées.

A cet effet, elle propose un projecteur à lampe à décharge pour véhicule automobile comportant un réflecteur concave dans le fond duquel est disposée une lampe à décharge, ainsi qu'un occulteur, (Projecteur du type divulgué, par exemple, par WO-A-91/15711 ou DE-A-19611308 caractérisé en ce que l'occulteur est relié à la masse.

Ce projecteur est avantageusement complété par les différentes caractéristiques suivantes prises seules ou selon toutes leurs combinaisons techniquement possibles :
- la face interne du réflecteur est reliée à la masse ;
- l'occulteur est fixé mécaniquement par rapport au réflecteur par l'intermédiaire de pattes de fixation, qui sont en appui sur la face interne dudit réflecteur ;
- au moins une patte de fixation traverse le réflecteur, son extrémité à l'extérieur du réflecteur coopérant avec des moyens complémentaires pour assurer la fixation de ladite patte par rapport au réflecteur.

D'autres caractéristiques et avantages de l'invention ressortiront encore de la description qui suit. Cette description est purement illustrative et non limitative. Elle doit être lue en regard des dessins annexés sur lesquels :
- la figure 1 est une représentation schématique en coupe d'un projecteur conforme à un mode de réalisation possible pour l'invention ;
- la figure 2 est une représentation schématique en coupe d'un projecteur conforme à un deuxième mode de réalisation possible pour l'invention ;
- la figure 3 est une représentation schématique en coupe d'un troisième mode de réalisation possible de l'invention.

Le projecteur illustré sur la figure 1 comporte principalement un réflecteur 1, une lampe 2 et un occulteur 3.

Le réflecteur 1 a classiquement une forme concave qui réfléchit la lumière émise par la lampe 2 de façon à ce qu'elle sorte du projecteur selon un faisceau dirigé. Cette forme concave est par exemple une forme paraboloïde ou autre, dont un foyer est disposé à proximité de la lampe 2.

Ce réflecteur 1 est par exemple constitué par une tôle ou une paroi en une matière plastique, sur laquelle est déposé un film d'aluminium.

La lampe 2 est par exemple une lampe à décharge aux iodures de sodium.

On a représenté schématiquement sur la figure 1 son tube à décharge 2a, et son culot d'alimentation 2b. Le tube à décharge 2a s'étend à l'intérieur du réflecteur 1, à partir de son fond, selon l'axe dudit réflecteur 1 ; le culot 2b d'alimentation s'étend à l'extérieur du réflecteur 1, à partir du fond de celui-ci et est en appui direct sur ledit réflecteur 1.

Une bague métallique annulaire 4 entoure le tube à décharge 2 à proximité du réflecteur 1. Cette bague métallique 4 est, ainsi que cela sera décrit plus loin plus en détails, reliée à la masse commune du système, sur laquelle sont reliés les différentes masses et pièces de blindage des différents composants du système électronique (ballast de commande, connectique 12 V et haute tension, etc, ...). Cette bague 4 sert à capter les émissions électromagnétiques de la lampe 2.

Plus précisément, cette bague métallique 4 se termine par un rebord annulaire extérieur 4a qui, lorsque la bague 4 est en place sur le réflecteur 1, est interposé entre la face externe du réflecteur et un rebord 5 que présente le culot 2b de la lampe.

Le réflecteur 1 présente, sur sa face externe, une ou plusieurs protubérances 1a - qui servent au positionnement de la lampe - contre lesquelles le rebord 5 du culot 2b vient en appui, ces protubérances étant par ailleurs destinées à s'engager dans un orifice complémentaire que présente le rebord annulaire 4a de la bague 4, pour maintenir ladite bague 4 en place par rapport au réflecteur 1.

Le cache 3 formant occulteur est maintenu en place par rapport au réflecteur 1 par l'intermédiaire de deux pattes de fixation 6 s'étendant entre ledit occulteur 3 et le réflecteur 1, ces pattes 6 étant réparties de part et d'autre du tube à décharge 2a.

Ces pattes de fixation 6 sont des pattes métalliques. Elles sont, à leur extrémité opposée à l'occulteur 3, en appui contre la face aluminée du réflecteur 1, au moins l'une de ces pattes 6 traversant ledit réflecteur 1 au niveau d'un orifice 7 que celui-ci présente (trou de fond ou alésage spécifique).

Cette patte 6 traversante est reliée soit à la bague située autour du culot 2b - par exemple par soudure de son extrémité sur le bord 4a - soit à une prise de masse à l'extérieur du réflecteur 1.

Ainsi, la face aluminée du réflecteur 1 et l'occulteur 3 - qui sont tous deux susceptibles de constituer des antennes d'émission de rayonnements électromagnétiques nuisibles - sont tous deux reliés à la masse, ce qui empêche toute émission.

La fixation de l'occulteur 3 sur le réflecteur 1 peut être réalisée au moyen de la bague 4, les pattes 6 étant griffées au travers du rebord 4a de ladite bague 4 pour assurer en même temps la mise à la masse de l'occulteur 3 et le maintien mécanique dudit occulteur 3.

Une autre variante de réalisation a encore été illustrée sur la figure 2.

On a repris pour les éléments du projecteur de la figure 1 que l'on retrouve sur le projecteur de la figure 2, la même numérotation de référence augmentée de 10.

Ce projecteur comporte un réflecteur 11, une lampe à décharge 12 qui présente un tube 12a et un culot 12b, ainsi qu'un occulteur 13 fixé par rapport au réflecteur 11 par l'intermédiaire de pattes de fixation 16.

Une bague métallique 14 reliée à la masse entoure la partie 12a de la lampe à décharge. Cette bague métallique 14 ne comporte pas de rebord annulaire semblable au rebord 4a, mais est fixée sur le projecteur par l'intermédiaire de pattes 18 qui s'étendent radialement à partir de la face externe de ladite bague 14 jusqu'aux pattes de fixation 16 de l'occulteur.

L'occulteur 13 est par exemple fixé sur le réflecteur 11 par rabattement de pattes 16 sur des protubérances 19 sur la face arrière de celui-ci, ces pattes 16 étant par ailleurs en contact avec la face aluminée du réflecteur 11.

Au moins l'une des pattes 16 est reliée à la masse, de sorte que la face aluminée du réflecteur 11, la bague 14 et l'occulteur 13 sont tout deux à la masse.

L'occulteur 13 est en appui par l'intermédiaire de ces pattes de fixation 16 sur le réflecteur 11, ce qui empêche les mouvements de l'occulteur 13 vers l'arrière du réflecteur.

Une autre variante de réalisation de l'invention a encore été illustrée sur la figure 3.

On a repris pour les éléments de la variante de la figure 1 qui se retrouve sur cette variante les mêmes numérotations de référence augmentées de 20.

Comme dans le cas de la variante illustrée sur la figure 2, la bague 24 est fixée aux pattes de fixation 26 par des éléments qui s'étendent radialement.

Les pattes de fixation 26 sont traversantes par rapport au réflecteur 21 et rabattues en tout ou partie sur une couronne métallique 30, fixée par vissage sur le réflecteur 21.

La prise de masse commune est alors disposée soit sur l'une des pattes de fixation 26 de l'occulteur 23, soit sur la couronne métallique vissée 29.

En variante encore, il peut être prévu que la prise de masse s'effectue par le masque métallisé du réflecteur.

## Revendications

1. Projecteur à lampe à décharge pour véhicule automobile comportant un réflecteur (1, 11, 21) concave dans le fond duquel est disposée une lampe à décharge (2, 12, 22), ainsi qu'un occulteur (3, 13, 23) **caractérisé en ce que** ledit occulteur (3, 13, 23) est relié à la masse.

2. Projecteur selon la revendication 1, **caractérisé en ce que** la face interne du réflecteur (1, 11, 21) est reliée à la masse.

3. Projecteur selon les revendications 1 et 2 prises en combinaison, **caractérisé en ce que** l'occulteur (3, 13, 23) est fixé mécaniquement par rapport au réflecteur (1, 11, 21) par l'intermédiaire de pattes de fixation (6, 16, 26), qui sont en appui sur la face interne dudit réflecteur (1, 11, 21).

4. Projecteur selon la revendication 3, **caractérisé en ce qu'**au moins une patte de fixation (6, 16, 26) traverse le réflecteur, son extrémité à l'extérieur du réflecteur coopérant avec des moyens complémentaires pour assurer la fixation de ladite patte par rapport au réflecteur.

## Patentansprüche

1. Fahrzeugscheinwerfer mit Entladungslampe mit einem konkaven Reflektor (1, 11, 21), an dessen Boden eine Entladungslampe (2, 12, 22) sowie ein Abschatter (3, 13, 23) angeordnet ist,
**dadurch gekennzeichnet, daß** der Abschatter (3, 13, 23) geerdet ist.

2. Scheinwerfer nach Anspruch 1,
**dadurch gekennzeichnet, daß** die Innenseite des Reflektors (1, 11, 21) geerdet ist.

3. Scheinwerfer nach den Ansprüchen 1 und 2 in Kombination,
**dadurch gekennzeichnet, daß** der Abschatter (3, 13, 23) in bezug auf den Reflektor (1, 11, 21) mittels Befestigungsklammern (6, 16, 26) mechanisch befestigt ist, die an der Innenseite des Reflektors (1, 11, 21) anliegen.

4. Scheinwerfer nach Anspruch 3,
**dadurch gekennzeichnet, daß** wenigstens eine Befestigungsklammer (6, 16, 26) den Reflektor durchquert, wobei ihr Ende außerhalb des Reflektors mit zusätzlichen Mitteln zusammenwirkt, um die Befestigung der Klammer in bezug auf den Reflektor zu gewährleisten.

## Claims

1. Headlamp with gas discharge lamp for a motor vehicle having a concave reflector (1, 11, 21) in the bottom of which there is disposed a gas discharge lamp (2, 12, 22), and an occulter (3, 13, 23), **characterised in that** said occulter (3, 13, 23) is connected to earth.

2. Headlamp according to Claim 1, **characterised in that** the internal face of the reflector (1, 11, 21) is connected to earth.

3. Headlamp according to Claims 1 and 2 taken in combination, **characterised in that** the occulter (3, 13, 23) is fixed mechanically with respect to the reflector (1, 11, 21) by means of fixing tabs (6, 16, 26), which rest on the internal face of said reflector (1, 11, 21).

4. Headlamp according to Claim 3, **characterised in that** at least one fixing tab (6, 16, 26) passes through the reflector, its end outside the reflector cooperating with complementary means in order to provide the fixing of said tab with respect to the reflector.
